# EUROPÄISCHE PATENTSCHRIFT

(11) **EP 3 458 396 B1**
(45) Veröffentlichungstag und Bekanntmachung des Hinweises auf die Patenterteilung: **26.02.2020**
(21) Anmeldenummer: 17724035.5
(22) Anmeldetag: 17.05.2017
(51) Int. Cl.: B65H 18/26

(54) **WICKELEINRICHTUNG UND VERFAHREN ZUM AUFWICKELN VON BAHNFÖRMIGEN MATERIALIEN**
WINDING DEVICE AND METHOD FOR WINDING UP WEB-SHAPED MATERIALS
DISPOSITIF ET PROCÉDÉ D'ENROULEMENT DE MATÉRIAUX EN FORME DE BANDE

(30) Priorität: 18.05.2016 DE 102016208548
(43) Veröffentlichungstag der Anmeldung: 27.03.2019
(73) Patentinhaber: Windmöller & Hölscher KG, 49525 Lengerich (DE)
(72) Erfinder: SEHLLEIER, Thomas, 49525 Lengerich (DE); RÜBBELKE, Ingo, 49525 Lengerich (DE)
(86) Internationale Anmeldenummer: PCT/EP2017/061866
(87) Internationale Veröffentlichungsnummer: WO 2017/198727

(56) Entgegenhaltungen:
- EP-A1- 0 421 232
- JP-A- H0 551 154
- JP-A- H07 178 449
- JP-A- S57 105 319
- JP-A- S60 157 441
- JP-A- 2009 107 792

## Beschreibung

Die Erfindung betrifft eine Wickeleinrichtung zum Aufwickeln von Teilbahnen eines bahnförmigen Materials nach dem Oberbegriff des Patentanspruchs 1 und ein Verfahren zum Aufwickeln von Teilbahnen eines bahnförmigen Materials nach dem Oberbegriff des Patentanspruchs 14.

In der Produktion insbesondere von Folien wie etwa Kunststofffolien werden Folien als Endlosmaterial produziert und in Wickeleinrichtungen auf Wickelhülsen (Papphülsen, Kunststoffhülsen, Metallhülsen,...) zu Wickeln aufgewickelt. Je nach Art der Kunststoffmaterialien neigt die Folie während des Wickelprozesses mehr oder weniger dazu, so genannte Wickeldefekte auszubilden. Ein Wickeldefekt ist z. B. der Kantenaufbau. Bei diesem Defekt klappen die äußeren Kanten des Wickels während des Wickelns um, wodurch eine deutliche Durchmesservergrößerung der Folienrolle an den Rändern des Wickels erkennbar ist. Jedoch auch ein schlechter Schnitt bzw. eine stumpfe Klinge an einer Längsschneidstation können zu einem solchen Kantenaufbau führen; durch den schlechten Schnitt entsteht eine Dickstelle an der Folienkante. Durch das stetige Aufeinanderlegen dieser Folienkante entsteht eine deutliche Durchmesservergrößerung in den Randbereichen der Folienwickel, also ein Kantenaufbau.

Ein Kantenaufbau führt in vielen Fällen dazu, dass die fertig produzierte Folienrolle nicht mehr abwickelbar ist. Sie reißt während des Abwickelvorgangs ständig, was beispielsweise eine automatische Verpackung von Gütern mit diesen Folienrollen unmöglich macht. Der Grund dafür ist, dass die Randbereiche der Folie wesentlich stärker beansprucht werden, so dass ein Einreißen sehr wahrscheinlich ist.

WO2014/076089 A1 offenbart eine Wickeleinrichtung nach dem Oberbegriff des Anspruchs 1 und ein Verfahren nach dem Oberbegriff des Anspruchs 14.

Die Dokumente JP 2009 107792 A und JP H05 51154 A zeigen Vorrichtungen zum Wickeln von Folienrollen, wobei jeweils zwei Rollen vorgesehen sind, welche auf die Ränder der Folienrolle wirken. Auch die EP 0 421 232 A1 offenbart eine solche Vorrichtung.

Die Aufgabe der vorliegenden Erfindung ist es daher, eine Wickelvorrichtung und ein Verfahren, bei der bzw. bei dem Teilbahnen eines bahnförmigen Materials aufgewickelt werden, vorzuschlagen, mit welchen ein solcher Kantenaufbau verringerbar oder sogar ganz vermeidbar ist.

Erfindungsgemäß wird diese Aufgabe durch sämtliche Merkmale des Anspruchs 1 gelöst. In den abhängigen Ansprüchen sind mögliche Ausgestaltungen der Erfindung angegeben.

Gemäß der vorliegenden Erfindung ist vorgesehen, dass wenigstens eine Rolle vorgesehen ist, deren Oberfläche an den Rändern der sich auf zwei benachbarten Wickeln (103) befindlichen Teilbahnen des bahnförmigen Materials mit einer Anstellkraft anstellbar ist. Unter "Rand" wird im Rahmen dieser Offenbarung verstanden, dass die Rolle sich nicht über die gesamte Breite des Wickels erstreckt, sondern höchstens bis zu einer Entfernung von 5 cm von der jeweiligen Stirnseite des Wickels. Jedoch ist es nicht notwendig, dass die gesamte Oberfläche der Rolle an dem Wickel anliegt. Vielmehr kann ein Teil der Oberfläche der Rolle nicht in Kontakt mit dem Wickel stehen.

Mit der Erfindung ist es nun möglich, dass die Ränder des bahnförmigen Materials, welche bereits mittels der Kontaktwalze auf den Wickel gelegt wurden, angedrückt werden. Die Vermeidung des Kantenaufbaus kommt nun durch den folgenden Effekt zustande. Beim Wickeln wird in der Regel zwischen die Lagen des bahnförmigen Materials eine gewisse Menge an Luft mit eingewickelt. Auch die Luftmenge hat einen Einfluss auf den Durchmesser des gesamten Wickels, also nicht nur die Dicke des bahnförmigen Materials. Durch die Rolle an den Rändern des Wickels wird hier nun die Luft verdrängt, die nun entweder nach außen gelangt oder in Richtung der Wickelmitte gedrückt wird. Aufgrund der nun verringerten Luftmenge im Randbereich können die oben beschriebenen Wickeldefekte ausgeglichen werden, so dass der Kantenaufbau verringert wird. Eine erfindungsgemäß aufgewickelte Folie neigt beispielsweise nun nicht mehr zum Reißen, so dass eine Weiterverarbeitung zuverlässiger erfolgen kann.

Vorteilhaft ist es, wenn die wenigstens eine Rolle parallel zur Kontaktwalze verlagerbar ist. Damit kann die Position der Rolle an die Breite des Wickels angepasst werden, so dass die Erfindung auch bei Wickeln unterschiedlicher Breite einsetzbar ist. Ferner kann vorgesehen sein, dass eine variable Anzahl an Rollen einsetzbar ist. Damit ist es möglich, die Erfindung auch dann zu verwenden, wenn ein bahnförmiges Material vor dem Aufwickeln durch Längsschneiden zu mehreren Teilbahnen aufgeteilt wird, wobei diese Teilbahnen dann auf separate Hülsen zu unabhängigen Wickeln aufwickelbar sind. Oft befinden sich diese Hülsen jedoch auf derselben Wickelwelle. In diesem Fall ist es sogar möglich, dass eine Rolle an den Rändern von zwei zueinander benachbarten Wickeln anliegt. Damit kann einerseits die Menge an benötigten Rollen verringert werden und andererseits auch der Abstand der Wickel gering gehalten werden, ohne dass auf den Mindestabstand zweier Rollen Rücksicht genommen werden müsste. Eine einzelner Wickel wird in diesem Zusammenhang als "Nutzen" bezeichnet.

In einer vorteilhaften Weiterbildung ist vorgesehen, dass die wenigstens eine Rolle drehbar in einer Lagervorrichtung gelagert ist, welche an unterschiedlichen Stellen einer Traverse positionierbar ist, wobei insbesondere sich die Traverse parallel zur Kontaktwalze erstreckt. Damit kann die Lagervorrichtung an unterschiedlichen Orten der Traverse angeordnet und auch befestigt werden, um die oben angesprochene Anpassung an unterschiedliche Breiten des Wickels bzw. auch an die Anzahl der Nutzen zu ermöglichen. Beispielsweise kann die Lagervorrichtung auf die Traverse aufgesetzt und mit dieser verschraubt oder an diese geklemmt werden.

Bevorzugt ist jedoch, dass die Traverse als Schiene ausgebildet ist, auf welcher die Lagervorrichtung verschiebbar gelagert ist, was die Handhabung vereinfacht. Vorteilhaft ist es dabei, wenn die Lagervorrichtung als Schlitten ausgebildet ist. Eine Verschiebung erfolgt vorzugsweise händisch, eine motorische Verstellung ist allerdings ebenso denkbar.

In einer weiteren Ausgestaltung der Erfindung, die ebenfalls vorteilhaft ist, ist die Rolle als eine langgestreckte Walze ausgebildet, welche zumindest eine in Umfangsrichtung umlaufende Erhöhung umfasst, deren Oberfläche an den Rändern der sich auf benachbarten Wickeln befindlichen Teilbahnen des bahnförmigen Materials anstellbar ist. Im Gegensatz zu den bereits beschriebenen, separaten Rollen ist hier somit eine Walze vorgesehen. Diese Walze trägt eine Erhöhung. Mit anderen Worten ist zumindest ein Ring auf der Walze angeordnet, welcher auf einen Rand des Wickels wirkt. Die Walze an sich tritt bevorzugt mit dem bahnförmigen Material nicht in Kontakt. Der Einsatz einer Walze kann im Vergleich zum Vorsehen einer Traverse eine höhere Biegesteifigkeit bringen, so dass insbesondere bei einer großen Anzahl an Nutzen die Anstellkraft über die Breite der Walze konstant ist.
Um generell eine Durchbiegung zu kompensieren, kann es im Rahmen der Erfindung vorgesehen sein, dass die Rollen oder die Erhöhungen einen unterschiedlichen Durchmesser haben, die, je näher sie relativ zur Mitte der Kontaktwalze positioniert sind, beispielsweise größer sind, da dort die größte Durchbiegung zu erwarten ist.

In einer vorteilhaften Weiterbildung sind diese Erhöhungen entlang der Walze verschiebbar, so dass auf einfache Weise die Anpassung an die Nutzen- bzw. Wickelbreite möglich ist.
In einer weiteren Ausführungsform ist vorgesehen, dass die zumindest eine Rolle durch einen Antrieb antreibbar ist. Damit ist es nicht notwendig, dass die Rolle durch den Wickel in Rotation versetzt wird. Gerade letzteres kann insbesondere bei empfindlichen Materialien zu Beschädigungen derselben führen. Vorteilhaft ist diese Ausführungsform in Kombination mit einer bereits beschriebenen, mit Erhöhungen versehenen Walze, da hier nur ein einzelner Antrieb notwendig ist. Bei separaten Rollen werden mehrere Antriebe und/oder Getriebeverbindungen benötigt, um alle Rollen mit einer Kraft zum Drehantreiben beaufschlagen zu können. Mit einem Antrieb kann die zumindest eine Rolle in Voreilung oder in Nacheilung angetrieben werden. Das bedeutet, dass die Umfangsgeschwindigkeit größer bzw. kleiner ist als die Umfangsgeschwindigkeit des Wickels. Damit kann die Luftverdrängung bei bestimmten Materialien verbessert werden.

Vorteilhaft ist es, wenn die Rolle oder die Traverse an zwei Schwenkarmen angeordnet ist, welche um eine parallel zur Kontaktwalze verlaufenden Schwenkachse schwenkbar ist. Eine Anordung an Schwenkarmen ermöglicht eine einfach ausgeführte Anstellung der Rolle an einen Wickel mit einer Schwenklagerung, die etwas abseits der eigentlichen Wickelstelle angeordnet sein kann. In der Regel sind hier die Platzverhältnisse günstiger.

Besonders vorteilhaft ist es dabei, wenn die Drehachse der Kontaktwalze und die Schwenkachse koaxial verlaufen. Damit ist gewährleistet, dass die Rolle stets - unabhängig vom Durchmesser des Wickels - in Kontakt mit dem Wickel treten kann und dass der konstruktive Auswand gering ist.

In weiterer, vorteilhafter Ausgestaltung der Erfindung ist vorgesehen, dass eine Kraftbereitstellungseinrichtung vorgesehen ist, mit welcher die Anstellkraft bereitstellbar ist und welche sich insbesondere an einem Maschinengestell abstützt. Alternativ dazu kann sich die Kraftbereitstellungseinrichtung an den Maschinenelementen abstützen, die auch die Kontaktwalze tragen. Dies ist insbesondere dann vorteilhaft, wenn die Kontaktwalze über die genannten Maschinenelemente relativ zum Maschinengestell bewegbar ist. Durch das Vorsehen einer Kraftbereitstellungseinrichtung kann die Rolle mit einer einstellbaren Anstellkraft an den Wickel angestellt werden. Diese Anstellkraft kann insbesondere in Abhängigkeit von dem bahnförmigen Material gewählt werden.

Im Zusammenhang mit dem Vorsehen von Schwenkarmen ist es vorteilhaft, wenn die Kraftbereitstellungseinrichtung auf diese Schwenkarme wirkt. Dies führt zu einer einfachen Konstruktion und Bauausführung einer erfindungsgemäßen Wickeleinrichtung.

In einer erfindungsgemäßen Wickeleinrichtung kann ferner eine Anstellkraftregelung vorgesehen sein. In diesem Fall ist eine Anstellkraftmesseinrichtung vorgesehen, mit welcher die tatsächliche Anstellkraft messbar ist. In einer Rechen- und Steuervorrichtung ist dann dieser von der Anstellkraftmesseinrichtung bereitgestellte Messwert mit einem Sollwert vergleichbar. Bei Abweichungen, die einen festgelegten Grenzwert überschreiten, gibt die Rechen- und Steuereinrichtung Steuersignale an die Kraftbereitstellungseinrichtung ab, aufgrund welcher die Anstellkraft veränderbar ist. Dabei kann vorgesehen sein, dass der Sollwert für die Anstellkraft in Abhängigkeit vom Material und/oder vom Wickeldurchmesser veränderbar ist. Beispielsweise kann die Anstellkraft bei größer werdendem Wickeldurchmesser vergrößert oder verringert werden, bevorzugt in stetiger Weise. Die Änderungen können dabei über den Wickeldurchmesser linear erfolgen. Jedoch ist auch eine nichtlineare Abhängigkeit denkbar.

Die oben genannte Aufgabe wird zusätzlich durch ein Verfahren mit den Merkmalen des Anspruchs 14 gelöst. Demnach zeichnet sich das erfindungsgemäße Verfahren dadurch aus, dass wenigstens eine Rolle mit seiner Oberfläche an den Rändern der sich auf zwei benachbarten Wickeln befindlichen Teilbahnen des bahnförmigen Materials mit einer Anstellkraft angestellt wird. Damit werden die gleichen Vorteile erzielt, wie sie bereits weiter oben im Zusammenhang mit der erfindungsgemäßen Wickelvorrichtung beschrieben wurden.
Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Die einzelnen Figuren zeigen nun:
- Fig. 1: Seitenansicht einer erfindungsgemäßen Wickeleinrichtung
- Fig. 2: Ansicht II - II aus der Figur 1
- Fig. 3: Seitenansicht eines Teils einer weiteren Ausführungsform der erfindungsgemäßen Wickeleinrichtung
- Fig. 4: Ansicht IV - IV aus der Figur 3

Die **Figur 1** zeigt eine erfindungsgemäße Wickelvorrichtung 100, wie sie vorzugsweise mit einer Blasfolienanlage oder einer Flachfolienanlage zur Herstellung von Kunststofffolie kombiniert wird. Das bahnförmige Material 101, also vorzugsweise eine Kunststoffbahn, wird entlang einer Transportrichtung T auf eine Kontaktwalze 102, die in Richtung R₁ rotiert, geführt. Im Kontaktpunkt 110 ist die Kontaktwalze an einen Wickel 103 angestellt (bzw. der Wickel 103 ist an die Kontaktwalze 102 angestellt). In diesem Kontaktpunkt 110 wird das bahnförmige Material 101 von der Kontaktwalze 102 auf den Wickel 103 geführt und dort angedrückt. Der Wickel 103 ist fest auf der Wickelwelle 104 gehalten, wobei die Wickelwelle 104 in Richtung R₂ rotiert.

Eine Walze 120 ist drehbar gelagert, wobei die Walze Erhöhungen 121 trägt, die vorzugsweise ringförmig sind. Die Walze 120 kann auf einer Achse drehbar gelagert sein, vorzugsweise ist sie jedoch fest auf einer Welle 122 angeordnet, welche im Schwenkarm 123 drehbar gelagert ist. Der Schwenkarm 123 ist wiederum koaxial zur Rotationsachse der Kontaktwalze schwenkbar gelagert. Die Schwenklagerung 124 des Schwenkarms 123 kann jedoch unabhängig von der Drehlagerung der Kontaktwalze 102 vorgesehen sein. Die Kontaktwalze ist relativ zum nicht gezeigten Maschinengestell drehbar bzw. rotierbar.

Zur Bereitstellung der Andrückkraft, die durch den Pfeil F symbolisiert ist, ist eine Kraftbereitstellungseinrichtung K vorgesehen, die beispielsweise mit einem Drehlager an dem Maschinengestell und mit einem weiteren Drehlager an dem Schwenkarm 123 angreift. Die Kraftbereitstellungseinrichtung kann durch eine druckluftbetriebene Kolbenzylindereinheit realisiert sein. Gleichfalls ist ein Hydraulikzylinder denkbar. Auch eine elektromotorisch betriebene Kraftbereitstellungseinrichtung ist grundsätzlich denkbar.

Die **Figur 2** zeigt nun die Ansicht II - II aus der Figur 1, wobei gleiche Bauteile mit gleichen Bezugszeichen versehen sind. In dieser Ansicht ist jedoch erkennbar, dass das bahnförmige Material aus drei Einzelbahnen 101, 101' und 101" besteht und damit auf separaten Wickeln 103, 105 und 106 aufgewickelt wird. Dennoch werden diese Einzelbahnen über die einzige Kontaktwalze 102 zugeführt. Zu erkennen ist ebenfalls, dass die Walze 120 insgesamt vier Erhöhungen 121, 131, 141 und 151 trägt, wobei die äußeren Erhöhungen 121 und 151 an jeweils einen Rand des Wickels 103 bzw. 106 angestellt sind. Die mittleren Erhöhungen 131 und 141 sind jedoch an den Rändern von jeweils zwei Wickeln angestellt. Die Erhöhung 131 ist somit an den Rändern der Wickel 103 und 105 angestellt, wogegen die Erhöhung 141 an den Rändern der Wickel 105 und 106 angestellt ist.

Im Zusammenhang mit den **Figuren 3 und 4** wird nun ein weiteres Ausführungsbeispiel der Erfindung erläutert. Hierbei ist eine Traverse 301 vorgesehen, die, um eine möglichst große Biegesteifigkeit zu gewährleisten, beispielsweise als Doppel-T-Träger ausgestaltet ist. Die Traverse 301 trägt eine Schiene 302, auf welcher Schlitten 303 verschiebbar gelagert sind. Diese Verschiebbarkeit ist durch die Doppelpfeile 304 angedeutet. Auf jeden Schlitten sind Tragstützen 305 aufgebaut, in welchen eine Rolle 306 drehbar gelagert ist.

Betrachtet man nun die Figuren 1 und 2, so kann der Aufbau gemäß der Figuren 3 und 4 die Walze 120 mit den Erhöhungen 121, 131, 141 und 151 sowie die Welle ersetzen. Somit kann die Traverse 301 direkt an den Schwenkarmen 123 befestigt sein. Die Rollen 306 übernehmen dann die Funktion der Erhöhungen 121, 131, 141 und 151, d. h., diese Rollen 306 sind an die Ränder der Wickel 103, 105 und 106 anstellbar, um den Kantenaufbau zu vermeiden.

Insgesamt ist zu beachten, dass die Erhöhungen 121, 131, 141 und 151 sowie die Rollen 306 eine im Vergleich zu ihrem Durchmesser geringe Breite aufweisen. So kann das Verhältnis Durchmesser zu Breite mindestens 2 : 1 betragen, vorzugsweise jedoch 3 : 1. Das bedeutet, dass die genannten Elemente scheibenartig ausgeführt sind. Der Übergang von der Umfangsfläche zu den Stirnseiten der Erhöhungen bzw. Rollen kann abgerundet sein, um Markierungen auf dem bahnförmigen Material, die bei einer eckigen Ausgestaltung entstehen können, zu vermeiden. Solche Markierungen stellen zumindest bei Kunststofffolien eine Beschädigung dar.

| **Bezugszeichenliste** | |
|---|---|
| 100 | Wickelvorrichtung |
| 101, 101', 101" | Bahnförmiges Material |
| 102 | Kontaktwalze |
| 103 | Wickel |
| 104 | Wickelwelle |
| 110 | Kontaktpunkt |
| 120 | Walze |
| 121 | Erhöhungen |
| 122 | Welle |
| 123 | Schwenkarm |
| 124 | Schwenklagerung |
| 131 | Erhöhung |
| 141 | Erhöhung |
| 151 | Erhöhung |
| 301 | Traverse |
| 302 | Schiene |
| 303 | Schlitten |
| 304 | Doppelpfeile |
| 305 | Tragstützen |
| 306 | Rolle |
| | |
| F | Pfeil zur Symbolisierung der Andrückkraft |
| R₁, R₂ | Rotationsrichtung |
| T | Transportrichtung |
| K | Kraftbereitstellungseinrichtung |

## Patentansprüche

1. Wickeleinrichtung (100) zum Aufwickeln von Teilbahnen eines bahnförmigen Materials (101), mit
• mehreren separaten Wickelhülsen, auf welche die Teilbahnen des bahnförmigen Materials (101) zu unabhängigen Wickeln (103) aufwickelbar sind, wobei sich die Wickelhülsen auf derselben Wickelwelle (104) befinden.
• einer Transportwalze, insbesondere Kontaktwalze (102), über welche die Teilbahnen (101) führbar sind, wobei die Transportwalze entlang dem Transportpfad der Teilbahnen(101) den Wickelhülsen unmittelbar vorgeordnet ist und insbesondere mit den Wickelhülsen oder den Wickeln (103) in Kontakt steht,
**dadurch gekennzeichnet, dass**
wenigstens eine Rolle vorgesehen ist, deren Oberfläche an den Rändern der sich auf zwei benachbarten Wickeln (103) befindlichen Teilbahnen des bahnförmigen Materials mit einer Anstellkraft anstellbar ist.

2. Wickeleinrichtung (100) nach Anspruch 1,
**dadurch gekennzeichnet, dass**
die wenigstens eine Rolle (306) parallel zur Kontaktwalze (102) verlagerbar ist.

3. Wickeleinrichtung (100) nach einem der vorstehenden Ansprüche,
**dadurch gekennzeichnet, dass**
die wenigstens eine Rolle (306) drehbar in einer Lagervorrichtung gelagert ist,
welcher an unterschiedlichen Stellen einer Traverse (301) positionierbar ist, wobei insbesondere sich die Traverse (301) parallel zur Kontaktwalze (102) erstreckt.

4. Wickeleinrichtung (100) nach Anspruch 3,
**dadurch gekennzeichnet, dass**
die Traverse (301) als Schiene ausgebildet ist, auf welcher die insbesondere als Schlitten (303) ausgebildete Lagervorrichtung verschiebbar gelagert ist.

5. Wickeleinrichtung (100) nach einem der vorstehenden Ansprüche,
**dadurch gekennzeichnet, dass**
die Rolle (306) als eine langgestreckte Walze (120) ausgebildet ist, welche zumindest eine in Umfangsrichtung umlaufende Erhöhung (121, 151) umfasst, deren Oberfläche an den Rändern der sich auf benachbarten Wickeln (103) befindlichen Teilbahnen des bahnförmigen Materials (101) anstellbar ist.

6. Wickeleinrichtung (100) nach dem vorstehenden Anspruch,
**dadurch gekennzeichnet, dass**
die umlaufende Erhöhung (121, 151) relativ zur langgestreckten Walze (120) verschiebbar ist.

7. Wickeleinrichtung (100) nach einem der vorstehenden Ansprüche,
**dadurch gekennzeichnet, dass**
die Rolle durch einen Antrieb antreibbar ist.

8. Wickeleinrichtung (100) nach einem der vorstehenden Ansprüche,
**dadurch gekennzeichnet, dass**
die Rolle oder die Traverse (301) an zwei Schwenkarmen (123) angeordnet ist, welche um eine parallel zur Kontaktwalze (102) verlaufenden Schwenkachse schwenkbar ist.

9. Wickeleinrichtung (100) nach dem vorstehenden Anspruch,
**dadurch gekennzeichnet, dass**
die Drehachse der Kontaktwalze (102) und die Schwenkachse koaxial verlaufen.

10. Wickeleinrichtung (100) nach einem der vorstehenden Ansprüche,
**dadurch gekennzeichnet, dass**
eine Kraftbereitstellungseinrichtung vorgesehen ist, mit welcher die Anstellkraft bereitstellbar ist und welche sich insbesondere an einem Maschinengestell abstützt.

11. Wickeleinrichtung (100) nach dem vorstehenden Anspruch,
**dadurch gekennzeichnet, dass**
die Kraftbereitstellungseinrichtung auf die Schwenkarme (123) wirkt.

12. Wickeleinrichtung (100) nach einem der vorstehenden Ansprüche,
**dadurch gekennzeichnet, dass**
eine Anstellkraftmesseinrichtung vorgesehen ist, mit welcher die Anstellkraft messbar ist.

13. Wickeleinrichtung (100) nach dem vorstehenden Anspruch, **dadurch gekennzeichnet, dass**
eine Rechen- und Steuervorrichtung vorgesehen ist, welcher Messwerte der Anstellkraftmesseinrichtung zuführbar ist und mit welcher die Messwerte mit Sollwerten vergleichbar sind.

14. Verfahren zum Aufwickeln von Teilbahnen eines bahnförmigen Materials (101), wobei
• das bahnförmige Material (101) in mehrere Teilbahnen aufgeteilt wird und auf mehreren separaten Wickelhülsen zu mehreren unabhängigen Wickeln aufgewickelt, wobei sich die Wickelhülsen auf derselben Wickelwelle (104) befinden.
• die Teilbahnen über eine Transportwalze, insbesondere Kontaktwalze (102), geführt werden, wobei die Transportwalze entlang dem Transportpfad der Teilbahnen (101) den Wickelhülsen unmittelbar vorgeordnet ist und insbesondere mit den Wickelhülsen oder den Wickeln (103) in Kontakt steht,
**dadurch gekennzeichnet, dass**
wenigstens eine Rolle mit seiner Oberfläche an den Rändern der sich auf zwei benachbarten Wickeln (103) befindlichen Teilbahnen des bahnförmigen Materials (101) mit einer Anstellkraft angestellt wird.

## Claims

1. A winding device (100) for winding up partial webs of a web-shaped material (101), having
• a plurality of separate winding cores, on which the partial webs of the web-shaped material (101) can be wound up to form independent windings (103), wherein the winding cores are located on the same winding shaft (104),
• a transport roller, in particular, a contact roller (102), via which the partial webs (101) can be guided, wherein the transport roller is arranged directly in front of the winding cores along the transport path of the partial webs (101) and, in particular, is in contact with the winding cores or the windings (103),
**characterized in that**
at least one roller is provided, the surface of which can be adjusted with an adjusting force on the edges of the partial webs of the web-shaped material located on two adjacent windings (103).

2. The winding device (100) according to Claim 1,
**characterized in that**
the at least one roller (306) can be displaced parallel to the contact roller (102).

3. The winding device (100) according to any one of the preceding claims,
**characterized in that**
the at least one roller (306) is rotatably mounted in a mounting device, which can be positioned at different points of a traverse (301), wherein, in particular, the traverse (301) extends parallel to the contact roller (102).

4. The winding device (100) according to Claim 3,
**characterized in that**
the traverse (301) is designed as a rail, on which the mounting device designed in particular as slide (303) is displaceably mounted.

5. The winding device (100) according to any one of the preceding claims,
**characterized in that**
the roller (306) is designed as an elongated roller (120), which comprises at least one elevation (121, 151) extending in the circumferential direction, the surface of which can be adjusted on the edges of the partial webs of the web-shaped material (101) located on adjacent windings (103).

6. The winding device (100) according to the preceding claim,
**characterized in that**
the circumferentially extending elevation (121, 151) is displaceable relative to the elongate roller (120).

7. The winding device (100) according to any one of the preceding claims,
**characterized in that**
the roller can be driven by a drive.

8. The winding device (100) according to any one of the preceding claims,
**characterized in that**
the roller or the traverse (301) is arranged on two pivot arms (123), which can be pivoted about a pivot axis extending parallel to the contact roller (102).

9. The winding device (100) according to the preceding claims,
**characterized in that**
the axis of rotation of the contact roller (102) and the pivot axis are coaxial.

10. The winding device (100) according to any one of the preceding claims,
**characterized in that**
a force providing device is provided, with which the adjusting force can be provided and which is supported in particular on a machine frame.

11. The winding device (100) according to the preceding claim,
**characterized in that**
the force providing device acts on the pivot arms (123).

12. The winding device (100) according to any one of the preceding claims,
**characterized in that**
an adjusting force measuring device is provided, with which the adjusting force can be measured.

13. The winding device (100) according to the preceding claim,
**characterized in that**
a computing- and control device is provided, which can be supplied with measured values of the adjusting force measuring device and with which the measured values can be compared with target values.

14. A method for winding up partial webs of a web-shaped material (101), wherein
• the web-shaped material (101) is divided into a plurality of partial webs and wound up on a plurality of separate winding cores to form a plurality of independent windings, wherein the winding cores are located on the same winding shaft (104),
• the partial webs are guided via a transport roller, in particular, contact roller (102), wherein the transport roller is arranged directly in front of the winding cores along the transport path of the partial webs (101) and, in particular, is in contact with the winding cores or the windings (103),
**characterized in that**
at least one roller is adjusted with its surface by means of an adjusting force on the edges of the partial webs of the web-shaped material (101) located on two adjacent windings (103).

## Revendications

1. Dispositif d'enroulement (100) pour l'enroulement de bandes partielles d'un matériau en forme de bande (101), avec
• plusieurs manchons d'enroulement séparés, sur lesquels les bandes partielles du matériau en forme de bande (101) peuvent être enroulées afin d'obtenir des bobines indépendantes (103), les manchons d'enroulement se trouvant sur le même arbre d'enroulement (104),
• un cylindre de transport, plus particulièrement un cylindre de contact (102), par l'intermédiaire duquel les bandes partielles (101) peuvent être guidées, le cylindre de transport étant disposé le long du trajet de transport des bandes partielles (101) immédiatement en amont des manchons d'enroulement et plus particulièrement est en contact avec le manchons d'enroulement ou les bobines (103),
**caractérisé en ce que**
au moins un rouleau est prévu, dont la surface peut être appuyée, avec une force d'appui, contre les bords des bandes partielles du matériau en forme de bande se trouvant sur deux bobines (103) adjacentes.

2. Dispositif d'enroulement (100) selon la revendication 1,
**caractérisé en ce que**
l'au moins un rouleau (306) peut être déplacé parallèlement au rouleau de contact (102).

3. Dispositif d'enroulement (100) selon l'une des revendications précédentes,
**caractérisé en ce que**
l'au moins un rouleau (306) est logé de manière rotative dans un dispositif de palier, qui peut être positionné à différents endroits d'une traverse (301), plus particulièrement la traverse (301) s'étendant parallèlement au rouleau de contact (102).

4. Dispositif d'enroulement (100) selon la revendication 3,
**caractérisé en ce que**
la traverse (301) est conçue comme un rail sur lequel le dispositif de palier, conçu sous la forme d'un chariot (303), est monté de manière coulissante,

5. Dispositif d'enroulement (100) selon l'une des revendications précédentes,
**caractérisé en ce que**
le rouleau (306) est conçu comme un cylindre allongé (120) qui comprend au moins une élévation (121, 151) circulaire dans la direction circonférentielle, dont la surface peut être appuyée contre les bords des bandes partielles du matériau en forme de bande (101) se trouvant sur des bobines (103) adjacentes.

6. Dispositif d'enroulement (100) selon la revendication précédente,
**caractérisé en ce que**
l'élévation circulaire (121, 151) peut être coulissée par rapport au cylindre allongé (120).

7. Dispositif d'enroulement (100) selon l'une des revendications précédentes,
**caractérisé en ce que**
le rouleau peut être entraîné par un dispositif d'entraînement.

8. Dispositif d'enroulement (100) selon l'une des revendications précédentes,
**caractérisé en ce que**
le rouleau ou la traverse (301) est disposé sur deux bras pivotants (123) qui peut être pivoté autour d'un axe de pivotement s'étendant parallèlement au cylindre de contact (102).

9. Dispositif d'enroulement (100) selon la revendication précédente,
**caractérisé en ce que**
l'axe de rotation du cylindre de contact (102) et l'axe de pivotement s'étendent de manière coaxiale.

10. Dispositif d'enroulement (100) selon l'une des revendications précédentes,
**caractérisé en ce que**
un dispositif d'application de force est prévu, avec lequel la force d'appui peut être appliquée et qui s'appuie plus particulièrement contre un bâti de machine.

11. Dispositif d'enroulement (100) selon la revendication précédente,
**caractérisé en ce que**
le dispositif d'application de force agit sur les bras pivotants (123).

12. Dispositif d'enroulement (100) selon l'une des revendications précédentes,
**caractérisé en ce que**
un dispositif de mesure de force d'appui est prévu, avec lequel la force d'appui peut être mesurée.

13. Dispositif d'enroulement (100) selon la revendication précédente,
**caractérisé en ce que**
un dispositif de calcul et de commande est prévu, dans lequel les valeurs de mesure du dispositif de mesure de force d'appui peuvent être entrées et avec lequel les valeurs de mesure peuvent être comparées à des valeurs de consigne.

14. Procédé d'enroulement de bandes partielles d'un matériau en forme de bande (101),
• le matériau en forme de bande (101) étant divisé en plusieurs bandes partielles et enroulé sur plusieurs manchons d'enroulement afin d'obtenir plusieurs bobines indépendantes, les manchons d'enroulement se trouvant sur le même arbre d'enroulement (104),
• les bandes partielles étant guidées par l'intermédiaire d'un cylindre de transport, plus particulièrement un cylindre de contact (102), le cylindre de transport étant disposé le long du trajet de transport des bandes partielles (101) immédiatement en amont des manchons d'enroulement et plus particulièrement est en contact avec le manchons d'enroulement ou les bobines (103),
**caractérisé en ce que**
au moins un rouleau est appuyé, avec une force d'appui, avec sa surface, contre les bord des bandes partielles du matériau en forme de bande (101) se trouvant sur deux bobines (103) adjacentes.
